# EUROPÄISCHE PATENTSCHRIFT

(11) **EP 0 137 969 B1**
(45) Veröffentlichungstag und Bekanntmachung des Hinweises auf die Patenterteilung: **25.05.1988**
(21) Anmeldenummer: 84109858.5
(22) Anmeldetag: 18.08.1984
(51) Int. Cl.: E04F 10/06

(54) **Markise mit stirnseitiger Halterung des Markisenkastens**
Roller blind with fastening elements carrying its box frontally
Store à rouleau dont les éléments de fixation portent la boîte par les côtés frontaux

(30) Priorität: 18.10.1983 DE 3337740
(43) Veröffentlichungstag der Anmeldung: 24.04.1985
(73) Patentinhaber: Clauss Markisen, D-7311 Bissingen-Ochsenwang (DE)
(72) Erfinder: Ulrich, Clauss, D-7311 Bissingen (DE)
(74) Vertreter: Rüger, Rudolf, Dr.-Ing.

(56) Entgegenhaltungen:
- DE-A- 2 238 161
- DE-A- 2 635 287
- FR-A- 2 407 328
- GB-A- 24 767
- US-A- 1 788 173
- US-A- 3 138 195

## Beschreibung

Die Erfindung geht aus von einer Markise mit einem einen Auslaufschlitz aufweisenden Marklsenkasten, der endseitig Lager für eine in dem Markisenkasten gelagerte Wickelwelle aufweist, an der einenends ein andernends mit der Ausfallstange verbundenes und durch den Auslaufschlitz führendes Markisentuch befestigt ist, sowie mit Wandhaltern zum drehfesten Anbringen des Markisenkastens an der Wand oder dergl. eines Gebäudes.

Eine derartige Markise ist aus der DE-AS 2 514 941 bekannt, bei der der Markisenkasten in zwei etwa C-förmigen Bügeln aufgenommen ist, die sowohl die Wandhalter für den Markisenkasten als auch die wandseitigen Scharnierteile für die vorgesehenen Gelenkarme bilden.

Dieser in der täglichen Praxis außerordentlich bewährte Aufbau ist jedoch, wenn keine Gelenkarme zur Anwendung kommen, bspw. bei Schrägschlitten- oder Senkrechtmarkisen, verhältnismäßig materialaufwendig und kann auch nur bei solchen Markisenkästen verwendet werden, die gegen Ausknicken hinreichend stabil sind, weil die beiden Bügel jeweils im Abstand zu den benachbarten Stirnseiten des Markisenkastens vorgesehen sind, in denen die Lager für die Wickelwelle stecken.

Markisenkästen, deren Hülse aus Kunststoff besteht, können auf diese Weise nicht ohne weiteres befestigt werden.

Außerdem hat sich gezeigt, daß die in Richtung auf die Mitte des Markisenkastens versetzte Anbringung der C-förmigen Bügel bei vorgegebenen Montagetoleranzen für die Bügel zu entsprechend verstärkten Lageabweichungen der Enden des Markisenkastens von der Sollage führen. Gerade wenn mehrere Markisen von einem Elektromotor angetrieben werden sollen und deshalb ihre .Wickeiwelien mechanisch miteinander gekuppelt werden müssen, führen die Montagetoleranzen zu einem entsprechend starken Versatz der Achsen der Wickelwellen zueinander und es müssen die Montagetoleranzen entsprechend verschärft werden.

Aufgabe der Erfindung ist es deshalb, die eingangs genannte Markise derart weiterzubilden, daß auch knickempfindliche Markisenkästen, bspw. aus Kunststoff, verwendet werden können und daß bei der seriellen Anordnung mehrerer Markisen, die von lediglich einem Elektromotor angetrieben werden, keine Fluchtungsprobleme zwischen den Stirnseiten zweier benachbarter Markisenkästen auftreten.

Zur Lösung dieser Aufgabe ist die erfindungsgemäße Markise durch die Merkmale des Hauptanspruches gekennzeichnet.

Weil der Markisenkasten an seiner das entsprechende Lager der Wickelwelle enthaltenden Stirnseite mittels eines an der Stirnseite angebrachten Ansatzes In dem Wandhalter befestigt ist, brauchen von der Hülse des Markisenkastens praktisch keine Kräfte aufgenommen zu werden. Die Kräfte, die der Markisenkasten aushalten muß, beschränken sich im wesentlichen auf sein Eigengewicht und die Kraft, die das Markisentuch am Auslaufschlitz erzeugt. Beide Kräfte zusammen sind aber verhältnismäßig gering. Außerdem hat die endseitige Befestigung des Markisenkastens den wesentlichen Vorteil, daß benachbarte Markisenkästen, deren Wickelwellen miteinander gekuppelt werden sollen, auch in verhältnismäßig geringem Abstand voneinander befestigt sind und deshalb Montagetoleranzen bei der Anbringung der Wandhalter an der Fassade des Gebäudes keinen erhöhten Versatz zwischen den Achsen der Wickelwellen hervorrufen können.

Schließlich gestattet das einseitig offene Maul in dem Fortsatz des Wandhalters ein einfaches Einsetzen des Markisenkastens in den an der Fassade vormontierten Wandhalter, und zwar mittels einer, bezogen auf den Markisenkasten, radialen Bewegung.

Wenn der Ansatz koaxial zur Längsachse der Wickelwelle verläuft, erfährt der Markisenkasten praktisch keine Änderung in seiner räumlichen Lage, wenn er zum Einstellen der Lage des Auslaufschlitzes um die Achse der Wickelwelle gedreht wird. Dabei ist es besonders vorteilhaft, wenn der Ansatz ring- oder rohrförmig ausgebildet ist, weil unnötiges Material eingespart wird. Diese Ausbildung des Ansatzes gestattet es außerdem, in dem Ansatz das Lager für die Wickelwelle unterzubringen, womit sich ein besonders platzsparender Aufbau ergibt.

Dieses Lager kann, um die Betätigungskraft der Wickelwelle klein zu halten, ein einfaches Rillenkugellager sein.

Um auch ohne große Klemmkraft des Ansatzes in dem Maul des Fortsatzes des Wandhalters ein Verdrehen des Markisenkastens um seine Längsachse zu verhindern, was durch das an dem Rand des Aüslaufschlitzes anstreifende- Markisentuch geschehen kann, ist der Ansatz in seinem Querschnitt geradzeilig polygonal ausgebildet, wobei die Weite des Querschnitts der Weite des Mauls entspricht.

Eine sehr einfache und kostengünstig herzustellende Anordnung ergibt sich, wenn der Ansatz etwa eine becherförmige Gestalt aufweist, deren Boden dem Markisenkasten zugewandt ist und einen nach innen zurückspringenden Bereich aufweist, in dem das Lager angeordnet ist.

Ein Freikommen des Ansatzes aus dem Maul des Fortsatzes des Wandhalters bei vertikaler oder horizontaler Orientierung des Mauls wird verhindert, wenn an dem offenen Ende des Mauls ein durchgehender Bolzen in den gegabelten Fortsatz eingesetzt wird, durch den das Maul endseitig abgeschlossen ist.

Wenn der Ansatz sehr vielkantig ausgebildet ist, ist es vorteilhaft, die Rückseite des Mauls an den polygonalen Querschnitt des Ansatzes anzupassen, um auf diese Weise das von dem Ansatz auf den Fortsatz zu übertragende Drehmoment auf eine entsprechend größere Anzahl von Anlagestellen zu verteilen.

Eine andere Möglichkeit, die mit kürzeren gegabelten Enden des Wandhalters auskommt, besteht darin, daß der Ansatz eine etwa ringförmige Gestalt aufweist und ihm an seinem dem Markisenkasten abgewandten Ende ein sich rechtwinklig zu der Wickelwelle und radial über den Außenumfang des Ansatzes hinaus stehender Flansch zugeordnet ist, der sich im montierten Zustand auf der dem Markisenkasten abgewandten Seite des gegabelten Fortsatzes des. Wandhalters befindet und an dem Wandhalter verankert ist. Ein sehr einfacher Aufbau sieht dabei vor, daß der Flansch unter Zwischenlage des Ansatzes mittels Befestigungselementen, vorzugsweise Schrauben, mit dem Markisenkasten starr verbunden ist. Auf diese Weise ist es nämlich möglich, den Flansch in mehreren Drehwinkelstellungen, bezogen auf die Wickelwelle, an dem Markisenkasten zu befestigen. Hierzu enthält im einfachsten Falle der Markisenkasten für die Befestigungselemente mehrere Befestigungsöffnungen, die sich bezüglich der Wickelwelle auf demselben Teilkreis diametral gegenüberliegen und paarweise gegeneinander um vorbestimmte Winkel versetzt sind, womit entsprechend der jeweiligen Auswahl der ' Befestigungsöffnungen die Stellung des Auslaufschlitzes des Markisenkastens vorgewählt werden kann.

Alternativ ist es auch möglich, wenn der Flansch für die Befestigungselemente mehrere Befestigungsöffnungen aufweist, die sich wiederum bezüglich der Wickelwelle auf demselben Teilkreis diametral gegenüberliegen und paarweise gegeneinander um vorbestimmte Winkel versetzt sind.

Wenn die gegeneinander versetzten Befestigungsöffnungen sowohl an dem Markisenkasten als auch an dem Flansch vorgesehen sind, ist eine sehr feine Einstellung der Lage des Auslaufschlitzes möglich, falls die Winkel unterschiedlich groß gewählt werden. Beispielsweise kann der Winkel zwischen den Befestigungsöffnungen des Markisenkastens 30° betragen, während der Winkel an dem Flansch mit 15° gewählt wird. Es ist dann eine Einstellung des Markisenkastens in Stufen von 15°, und zwar im Bereich von 0° bis 45° möglich, wobei sowohl im Flansch als auch im Markisenkasten jeweils nur drei Paare von Befestigungsöffnungen erforderlich sind, die dann keine allzu große Schwächung des Materials hervorrufen.

Der Markisenkasten selbst wird sehr einfach, wenn er aus einer im wesentlichen zylindrischen Hülse besteht, die an ihren Enden je ein Verschlußstück trägt und die einen den Auslaufschlitz bildenden durchgehenden Längsschlitz enthält, wobei auf wenigstens einem der Verschlußstücke ein Ansatz befestigt ist. Dabei kann eine unterschiedliche Längenausdehnung zwischen dem Material der Hülse des Markisenkastens und dem Mauerwerk dadurch ausgeglichen werden, daß zumindest eines der endseitigen Verschlußstücke gegen die zylindrische Hülse verschiebbar, jedoch gegen Verdrehen gesichert ist. Im einen Falle hat hierbei jedes der Verschlußstücke eine becherartige Gestalt und ist längsverschieblich in die Hülse eingesetzt, oder es kann auch die Hülse längsverschieblich in die becherartige Kappe eingefügt sein.

Damit das Markisentuch nicht an der Wandung der Kappe streift oder das Markisentuch entsprechend schmäler ausgelegt werden muß, enthält jede Kappe in ihrer Wandung einen mit dem Längsschlitz der Hülse fluchtenden Schlitz. Dieser Schlitz kann auch gleichzeitig als Verdrehsicherung herangezogen werden, wenn an den Längsschlitz der Hülse radial nach innen oder außen weisende Lippen angeformt sind, die je nach Durchmesserverhältnis zwischen Kappe und Hülse durch die In den Wandungen der Kappe vorgesehenen Schlitze radial nach innen oder nach außen führen.

Das Verschlußstück kann auch die Gestalt einer Scheibe aufweisen, die rechtwinklig zu der Wickelwelle verläuft und verschieblich in die Hülse eingesetzt ist. Diese Ausführungsform bietet insbesondere bei transparentem Hülsenmaterial Vorteile, weil nur auf einem sehr kurzen Stück das Verschlußstück in der Hülse sichtbar ist. Außerdem ermöglicht diese Ausführungsform eine Materialersparnis und eine einfachere Herstellung verglichen mit dem becherartigen Verschlußstück. Zur Verdrehsicherung zwischen der Hülse und dem scheibenförmigen Verschlußstück kann dieses an seinem Rand wenigstens einen radial abstehenden Ansatz tragen, der mit dem Längsschlitz der Hülse die Verdrehsicherung bildet.

Ein Aufweiten des Mauls der Hülse kann auch bei dem scheibenförmigen Verschlußstück wirksam dadurch verhindert werden, daß die Ansätze hakenförmige Gestalt aufweisen und mit zwei im Querschnitt dazu komplementär hakenförmigen Leisten an dem Längsschlitz der Hülse zusammenwirken, um die Ränder des Längsschlitzes beieinander zu halten.

Je nach dem axialen Abstand zwischen dem stirnseitigen Ende der Hülse und dem Fortsatz des Wandhalters kann es, um einen größeren Schiebeweg für die Hülse zu erhalten, vorteilhaft sein, wenn die Scheiben einen vertieften mittleren Bereich aufweisen und mit ihrem axial in Richtung parallel zu der Wickelwelle versetzten Rand zur Mitte des Markisenkastens zeigen. In diesem Falle kann nämlich die axiale Länge der Hülse so bemessen sein, daß sie bei der stärksten auftretenden Temperatur noch mit hinreichendem Spiel zwischen die Fortsätze der beiden Wandhalter paßt. Gleichzeitig befinden sich die Ränder der Scheiben weiter im Inneren der Hülse, womit auch bei ungünstigen Toleranzen und eines Zusammenziehens der Hülse infolge niedriger Temperaturen nicht die Gefahr besteht, daß die Hülse von dem Verschlußstück heruntergleitet.

Bei der erfindungsgemäßen Markise kann das Hülsenmaterial vorteilhafterweise Kunststoff, bspw. Acrylglas, sein.

Zum Antrieb der Wickelwelle zumindest einer der Markisen kann in deren rohrförmige Wickelwelle ein Antriebsmotor eingesetzt sein, der an dem zugehörigen Wandhalter verankert ist, wobei die Kappe drehfest mit dem Motorgehäuse verbunden ist.

Wenn mehrere Markisen gleicher Art hintereinander an der Fassade angeordnet werden sollen, enthält der Wandhalter einen weiteren, parallel im Abstand dazu verlaufenden, ebenfalls gegabelten Fortsatz zur Aufnahme der Ansätze einer benachbarten Markise gleicher Art, wobei die Mäuler in den Fortsätzen miteinander fluchten. Hierdurch entfallen Montagetoleranzen an den Stoßstellen zwischen benachbarten Markisen.

In der Zeichnung ist ein Ausführungsbeispiel des Gegenstandes der Erfindung dargestellt. Es zeigen

Figur 1 drei vor einer Fassade eines Gebäudes oder dergl. angeordnete Markisen gemäß der Erfindung, in einer Draufsicht, Figur 2 die Stoßstelle zwischen zwei benachbarten Markisen nach Figur 1, in einer vergrößerten Darstellung, wobei die iinke Markise axial geschnitten ist, Figur 3 den Wandhalter nach Figur 2, in einer Seitenansicht, Figur 4 die Kupplungseinrichtung zwischen zwei benachbarten Wickelwellen, in einer perspektivischen Explosionsdarstellung, Figur 5 die Stoßstelle zwischen zwei gemäß einem weiteren Ausführungsbeispiel aufgebauten Markisen gemäß der Erfindung, wobei die linke Markise axial geschnitten ist, Figur 6 eine Draufsicht auf die Stirnseite der Markise nach Figur 5 bei abgenommenem Lager für die Markisenwelle, Figur 7 den Flasch der Markise nach Figur 5 zum Befestigen an dem Wandhalter in einer Draufsicht und Figur 8 den Wandhalter der Markise nach Figur 5 in einer perspektivischen Darstellung.

In Fig. 1 sind drei untereinander im wesentlichen gleiche Markisen 1 veranschaulicht, die vor einer nicht weiter gezeigten Fassade oder dergl. eines Gebäudes angebracht sind. Jede der Markisen 1 enthält eine. in der Schnittdarstellung in Fig. 2 sichtbare Wickelwelle 2, die endseitig in einem jeweils zugehörigen Markisenkasten 3 gelagert ist und an deren Umfang ein Markisentuch 4 angebracht ist, das durch einen entsprechenden Auslaufschlitz 5 des Markisenkastens 3 hinausführt. Die außenliegende Kante des Markisentuchs 4 ist an einer Ausfallstange 6 angebracht. Die Ausfallstangen 6 der Markisen 1 fluchten miteinander und sind an Fallarmen 7 angelenkt. Die in Fig. 1 abgebrochen veranschaulichten Fallarme 7 sind in einer dem Fachmann geläufigen Weise unterhalb der Wickelwelle 2 an der Hausfassade angelenkt, derart, daß sie um eine horizontal und parallel zur Hausfassade verlaufenden Achse drehbar sind. Beim Ausfahren des Markisentuches 4 klappen die Fallarme 7, ausgehend von der parallelen Stellung zur Hausfassade, in der sie vertikal verlaufen, in eine entsprechend schräge Lage, wobei sie hierdurch das Markisentuch 4, wie in Fig. 1 gezeigt, schräg von der Hausfassade wegstehend halten.

Jeder der Markisenkästen 3 ist stirnseitig in einem an der Wand des Gebäudes verankerten Wandhalter 8 befestigt, wobei an der Stoßstelle jeweils zweier benachbarter Markisen 1 lediglich ein Wandhalter 8 für beide Markisenkästen 3 vorgesehen ist. Der Aufbau der Markisenkästen 3 und ihre Anbringung in den Wandhaltern 8 ist nunmehr im einzelnen der Fig. 2 und 3 erläutert. Gemäß der linken Hälfte von Fig. 2, die einen Axialschnitt durch die Markise 1 zeigt, besteht der Markisenkasten 3 aus einer etwa zylinderförmigen Hülse 10, beispielsweise aus Kunststoff wie Acrylglas od. dgl., die unter Ausbildung des Auslaufschlitzes 5 entlang der Mantellinie iängsgeschiitzt ist. In die beiden stirnseitigen Enden der längsgeschlitzten Hülse 10 ist jeweils eine etwa becherförmige Metallkappe 9 längsverschieblich eingesetzt, die in ihrer äußeren Wandung 11 einen mit dem Längsschlitz in der Hülse 10 fluchtenden Schlitz 12 enthält, der etwa bis zum Boden 13 der Kappe 9 führt. Der Schlitz 12 in der Kappe 9 ist so weit bemessen, daß zwei im Bereich des Längsschlitzes an die Hülse 10 angeformte Lippen, die, ausgehend von dem den Auslaufschlitz 5 bildenden Längsschlitz, radial nach innen in die Hülse 10 reichen und von denen wegen der Schnittdarstellung in Fig. 2 lediglich die Lippe 14 sichtbar ist, durch den Schlitz 12 nach innen ragen können. Es wird auf diese Weise eine Verdrehsicherung zwischen den Kappen 9 und der Hülse 10 erreicht, die andererseits stramm oder mit geringem Spiel in der Hülse 10 längsverschieblich sind.

Koaxial zur Längsachse der Wickelwelle 2 und dem Markisenkasten 3 ist auf dem Boden 13 der Kappe 9 ein axial nach außen weisender, ebenfalls etwa becherförmiger Ansatz 15 befestigt, dessen Boden 16 einen zurückspringenden, im Querschnitt kreisförmigen Bereich 17 enthält, der koaxial zu dem Ansatz 15 ist. In dem so entstehenden Hohlraum zwischen dem Boden 13 der Kappe 9 und dem Boden 16 des Ansatzes 15 sitzt ein Rillenkugellager 18, mit dem die Wickelwelle 2 gelagert ist. Die rohrförmige Wickelwelle 2 enthält hierzu in jeder Stirnseite drehfest einen Einsätz 19 mit einer zur Wickelwelle 2 koaxialen und in Axialrichtung durchgehenden Vierkantöffnung 20, in der ein Vierkantzapfen 21 als Lagerzapfen steckt. Der Vierkantzapfen 21 ragt, ausgehend von dem Einsatz 19, axial durch eine entsprechende Öffnung 22 in dem Boden 13, die Bohrung in dem Innenlagerring des Rillenkugellagers 18 und eine entsprechende koaxiale Öffnung 23 in dem Boden 16 hindurch ; die Bohrung im Innenlagerring des Rillenkugellagers 18 hat dabei einen Durchmesser, der etwa der Diagonale des vierkantigen Querschnitts des Zapfens 21 entspricht.

Um ein ungewolltes Verschieben des Zapfens 21 in dem Einsatz 19 bzw. dem Rillenkugellager 18 zu verhindern, enthält der Einsatz 19 in einer entsprechenden radialen Gewindebohrung eine eindrehbare Stiftschraube 24, mit der der Zapfen 21 in dem Einsatz 19 festgeklemmt ist.

Der im Querschnitt geradzahlig regulär polygonale Ansatz 15, im veranschaulichten Ausführungsbeispiel ist er achtkantig, sitzt in einem Maul 25 eines zugehörigen gegabelten Fortsatzes 26 des entsprechenden Wandhalters 8. Die Weite des Maules 25 entspricht dabei der Weite des Achtkants des Ansatzes 15, der sich auf diese Weise in seiner axialen Richtung in dem Maul 25 verschieben, jedoch nicht drehen läßt. Die Sicherung des Ansatzes 15 gegen Herausgleiten aus dem Maul 25 erfolgt durch eine Schraube, wie sie bei 27 gezeigt ist, die durch zwei miteinander fluchtende Bohrungen 28 in den durch die Gabelung des Fortsatzes 26 entstehenden Enden eingesetzt ist und das Maul 25 nach vorne abschließt, das, da der Fortsatz 26 rechtwinklig zur Längsachse der Wickelwelle 2 verläuft, sich in radialer Richtung bezüglich der Wickelwelle 2 öffnet.

Es versteht sich, daß das nicht sichtbare Ende der in der linken Hälfte von Fig. 2 geschnitten gezeigten Markise 1 genauso aufgebaut ist wie das sichtbare Ende und daß auch die übrigen Markisen von Fig. 1 endseitig denselben Aufbau haben wie dies in der linken Hälfte von Fig. 2 dargestellt ist.

Bei dem veranschaulichten Ausführungsbeispiel sitzt jeder der Wandhalter 8 auf einem Tragrohr 29, das im wesentlichen vertikal verlaufend, parallel und im Abstand vor der Hausfassade an derselben verankert ist. Der Wandhalter 8 enthält hierzu eine Hülse 31, die mit geringem Spiel auf das Tragrohr 29 aufgesteckt ist und mittels zweier in entsprechende Gewindebohrungen eingedrehter Klemmschrauben 32 und 33, die radial bezüglich des Tragrohrs 39 verlaufen, festgeklemmt ist. An die Hülse 31 ist der oben erwähnte Fortsatz 26 einstückig angeformt, der, bezogen auf die Hülse 31 und das Rohr 29, etwa radial wegsteht, wobei sich das Maul 25, wie in Fig. 3 gezeigt, von der Hülse 31 wegweisend öffnet und somit auch von der Hausfassade wegweisend öffnet. Parallel und im Abstand zu dem Fortsatz 26 ist an die Hülse 31 ein weiterer Fortsatz 26a angeformt, der genauso ausgebildet ist wie der Fortsatz 26, weshalb auch dementsprechend die beiden Mäuler 25 miteinander fluchten. Es bedarf keiner weiteren Erläuterung, daß die Wandhalter 8, anstatt mit der Hülse 31 auf das Tragrohr 29 aufgeklemmt zu sein, auch mittels entsprechenden Flanschen an der Hausfassade verankert werden können, wobei dann die Fortsätze 26 und 26a unmittelbar an die Flansche angeformt sind.

Vorteilhafterweise ist der seitliche Abstand der beiden Fortsätze 26 und 26a voneinander so bemessen, daß zwischen den Ansätzen 14 einander benachbarter Markisen 1 eine Kupplungseinrichtung 35 zur drehfesten Kupplung der zugehörigen Wickelwellen 2 Platz findet. Die Kupplungseinrichtung 35 enthält ein erstes und ein zweites Kupplungsglied 36, 37, wobei beispielsweise das erste, etwa quaderförmige Kupplungsglied 36, auf dem aus dem Ansatz 15 herausragenden Ende des vierkantigen Zapfens 21 befestigt ist. Auf dem dem vierkantigen Zapfen 21 entsprechenden Zapfen 21a der benachbarten Markise, beispielsweise der in der rechten Hälfte von Fig. 2 gezeigten, sitzt ebenfalls auf dem stirnseitigen, aus dem zugehörigen Ansatz 15 herausragenden Ende, das wiederum quaderförmige zweite Kupplungsstück 37, das jedoch so bemessen ist, daß es mit ausreichendem Spiel in eine entsprechende, rechtwinklig zu dem Zapfen 21 verlaufende Nut 38 des ersten Kupplungsstückes 36 hineinpaßt. Die Nut 38 ist sowohl endseitig als auch in Richtung auf den benachbarten Zapfen 21a offen, wie die Fig. 4 zeigt.

Lediglich die den Antriebsmotor für die Markise nach Fig. 1 enthaltende Markise, d. h. die in Fig. 1 rechte Markise 1, weist an ihrem entsprechenden stirnseitigen Ende einen gegenüber der obigen Beschreibung abweichenden Aufbau auf, und zwar ist auf dem zugehörigen Fortsatz 26 des entsprechenden Wandhalters 8 der Antriebsmotor 39 aufgeflanscht, der beispielsweise einen Aufbau aufweist, wie er in der Patentanmeldung P 33 34 416.7 beschrieben ist. Der Antriebsmotor 39 ragt mit seinem Gehäuse in die rohrförmige Wickelwelle 2 hinein, die auf dem Gehäuse des Antriebsmotors 39 drehbar gelagert ist. Bei der zugehörigen Kappe 9 des Markisenkastens 3 fehlt hingegen der oben erläuterte Ansatz 15 und stattdessen sitzt die Kappe 9 mit ihrem Boden 13 zwischen dem Fortsatz 26 des Wandhalters 8 und dem halterseitigen Ende des Antriebsmotors 39 ; im übrigen hat die Kappe 9 denselben Aufbau wie oben beschrieben.

Durch die gemeinsame Anbringung zweier Markisenkästen 3 in einem gemeinsamen Wandhalter 8 werden die Fluchtungsfehler benachbarter Markisen 1 auf ein Minimum reduziert, so daß ohne weiteres, wie oben beschrieben, die Wickelwellen 2 mehrerer Markisen 1 miteinander gekuppelt werden können. Die Kombination von axial wegstehendem Ansatz 15 und rechtwinklig dazu verlaufenden, gegabelten Fortsatz 26 ermöglicht es ohne weiteres, Abstandstoleranzen zwischen den Wandhaltern 8 einer Markise 1 auszugleichen, und zwar etwa im Rahmen der Länge des Ansatzes 15. Die längsverschiebliche und drehfeste Anordnung der Hülse 10 auf den Kappen 9 verhindert es schließlich, daß ein unterschiedlicher Wärmeausdehnungskoeffizient zwischen dem Hülsenmaterial und dem Mauerwerk zu Verwerfungen und Ausknicken der Hülse 10 führt, die sich bei Verwendung von Acrylglas, beispielsweise um mehrere Millimeter, gegenüber dem Abstand zwischen zwei benachbarten Wandhaltern 8 ausdehnt und dementsprechend auf der Kappe 9 verschiebt.

Um beim Transport der Markise 1 ein Verdrehen der Wickelwelle 2 mit dem darauf aufgewickelten Ballen aus Markisentuch 4 zu verhindern, ist auf den aus dem Einsatz 19 herausragenden Teil der Stiftschraube 24 ein Rohr 41 stramm aufgesteckt oder mit einem entsprechenden Innengewinde aufgeschraubt, das durch den Auslaufschlitz 5 nach außen führt und so die Wickelwelle 2 im Inneren des Markisenkastens 3 gegen Drehen sichert. Nach der Montage der Markise 1 wird das Rohr 41 von der Stiftschraube 24 abgenommen und es kann sich dann die Wickelwelle 2 frei drehen.

Die Rückseite des Mauls 25 kann, wie in Fig. 3 bei 42 veranschaulicht, etwa halbkreisförmig oder, wie bei 43 gezeigt, der polygonalen Umfangsfläche des Ansatzes 15 folgend gestaltet sein. Im letzteren Fall ergeben sich zusätzliche Anlagestellen für die Kanten des mehreckigen Ansatzes und damit gegebenenfalls eine bessere Kräfteverteilung.

Anstatt bei dem Markisenkasten 3 eine Hülse 10 aus Acrylglas vorzusehen, kann die Hülse 10 auch aus Blech hergestellt sein. In jedem Falle ist es auch wahlweise möglich, die Kappe 9 auf die Hülse 10 aufzustecken, anstatt sie, wie in Fig. 2 gezeigt, in die Hülse 10 einzustecken. Es versteht sich, daß dann die als Drehsicherung wirkenden Lippen 14 nicht mehr radial nach innen auf die Wickelwelle zuweisen, sondern vielmehr nach außen zeigen und durch den Schlitz 12 aus der Kappe 9 hervorstehen.

In den Figuren 5 bis 8 ist ein weiteres Ausführungsbeispiel der Markise 1 nach Figur 1 veranschaulicht, bei der die aus dem vorherigen Ausführungsbeispiel bekannten Bauteile mit denselben Bezugszeichen versehen und nicht erneut beschrieben sind.

Während bei dem vorhergehenden Ausführungsbeispiel die das Verschlußstück des Markisenkastens bildende Kappe 9 becherartig ausgeführt ist, ist bei dem Ausführungsbeispiel nach Figur 5 das Verschlußstück für das stirnseitige Ende der Hülse 10 eine. an die Innenform der Hülse 10 angepaßte Scheibe 45, die entweder plan oder, wie gezeigt, mit einem vertieft ausgeführten mittleren Bereich 46 ausgeführt sein kann. Im letzteren Fall weist der gekröpfte Rand der Scheibe 45 in Richtung auf die Mitte der Markise 1 zu. Auf diese Weise greift die gekröpfte Scheibe 45 gegenüber der planen Ausführung etwas tiefer in die Hülse 10 ein und kann größere Längentoleranzen der Hülse 10 ausgleichen, ohne daß die Gefahr besteht, daß die Hülse 10 vom Rand der Scheibe 45 abrutscht.

Koaxial zu der im wesentlichen kreisrunden Scheibe 45 und des Antriebsvierkants 21 ist auf dem mittleren Bereich 46 der Scheibe 45 ein Ring 47 befestigt, in dem das Rillenkugellager 18 zur Lagerung der Wickelwelle 2 steckt. Dem Ring 47, der in seiner Funktion dem becherförmigen Ansatz 15 entspricht, ist auf der der Markise 1 abgewandten Stirnseite ein Flansch 48 zugeordnet, der in seiner Draufsicht in Figur 7 gezeigt ist. Die starre Verbindung zwischen der Scheibe 45, dem Ring 18 und dem Flansch 48 erfolgt mittels zweier Befestigungsschrauben 49 und 51, die durch entsprechende Befestigungsöffnungen 52 in der Scheibe 45 sowie einem Paar damit fluchtender, in der Zeichnung nicht erkennbarer, Durchgangsöffnungen in dem Ring 47 hindurchführen und in Gewindebohrungen 53 des Flansches 48 eingedreht sind, der im einfachsten Falle aus einem Flachkant besteht und mittig eine Durchgangsöffnung 54 für den Antriebsvierkant 21 enthält. Mit der Öffnung 54 fluchtet selbstverständlich eine Öffnung 55 in der Scheibe 45, wobei jedoch die Durchmesser der Öffnungen 55 und 54 kleiner sind als der Außendurchmesser des Rillenkugellagers 18, so daß dieses zwischen der Scheibe 45 und dem Flansch 48 sicher in dem Ring 47 festgehalten ist.

Die Befestigungsöffnungen 52 befinden sich auf einem gemeinsamen Teilkreis und liegen sich bezüglich der Achse der Wickelwelle 2 bzw. der Mitte der Öffnung 55 paarweise diametral gegenüber, wie dies Figur 6 zeigt, in der drei Paare von Befestigungsöffnungen 52 veranschaulicht sind. Die Paare von Befestigungsöffnungen 52 sind jeweils um einen Winkel von 30° bezüglich der Achse der Wickelwelle 2 in der Ebene der Scheibe 45 gegeneinander versetzt.

Die Gewindebohrungen 53 des Flansches 48 liegen ebenfalls auf demselben Teilkreis wie die Öffnungen 52 und befinden sich bezüglich der Mitte der Öffnung 54 paarweise diametral gegenüber. Die in Figur 7 gezeigten drei Paare von Gewindebohrungen 53 sind jedoch gegeneinander um 15° versetzt, so daß in Kombination mit den Befestigungsöffnungen 52 mehrere in Stufen von 15° gedrehte Zuordnungen zwischen dem Flansch 48 und der Scheibe 45 möglich sind.

Während sich bei dem vorhergehenden Ausführungsbeispiel die drehfeste Verbindung zwischen dem becherförmigen Ansatz 15 und dem gegabelten Maul 25 des Fortsatzes 26 durch die polygonale Außengestalt des Ansatzes 15 ergibt, ist bei dem Ausführungsbeispiel nach Figur 7 der starr mit der Scheibe 45 verschraubte Flansch 48 mit dem Fortsatz 26 verschraubt. Der Flansch 48 enthält hierzu zwei sich bezüglich der Öffnung 54 diametral gegenüberliegende Bohrungen 57 und 58, die mit entsprechenden Gewindebohrungen 61 und 62 in den Schenkeln des gegabelten Fortsatzes 26 fluchten. Im montierten Zustand sitzen in diesen Gewindebohrungen 61, 62 durch die Bohrungen 57 und 58 hindurchführende Befestigungsschrauben 63, 64, die den Flansch 48 drehfest bzw. völlig starr mit dem Wandhalter 8 verbinden. Dabei befindet sich im montierten Zustand der gegabelte Fortsatz 26 zwischen dem rechtwinklig zu der Längsachse der Wickelwelle 2 verlaufenden Flansch 48 und der zugehörigen Scheibe 45, mit der er unter Zwischenlage des Ringes 47 fest verschraubt ist. Die Rückseite des Mauls 25 ist an die Form des Rings 47 angepaßt.

Auf diese Weise wird eine stark vereinfachte Montage erreicht, bei. der ohne Hilfspersonen das Auslangen gefunden wird, weil der Außendurchmesser des Ringes 47 gleich der lichten Weite zwischen den Schenkeln des gegabelten Fortsatzes 26 ist. Die werkseitig vormontierte Markise 1 braucht nämlich nur mit dem Ring 47 in die Mäuler 25 der vorher an der Wand des Gebäudes angebrachten Wandhalter 8 eingeschoben zu werden, womit die Markise 1 bereits vorläufig unterstützt ist und nicht gehalten werden muß. Es können jetzt ohne weiteres die beiden Befestigungsschrauben 63 und 64 in die Bohrung 57 und 58 des Flansches 48 eingesetzt und in den Gewindebohrungen 61 und 62 festgeschraubt werden. Ein Auftreten der Abstandsdifferenzen zwischen einander benachbarten Wandhaltern 8 kann leicht ausgeglichen werden, weil einerseits die Scheibe 45 in der Hülse 10 und andererseits der Antriebsvierkant 21 in dem Rillenkugellager 18 bzw. dem Endstück 19 der Wickelwelle 2 längsverschieblich ist.

Die antriebsmäßige Kupplung zwischen benachbarten Markisen 1 erfolgt wie die, die anhand des vorhergehenden Ausführungsbeispiels erläutert ist. Ebenso versteht es sich, daß die benachbarte Markise in der gleichen Weise befestigt ist, weshalb auch hier die Wandhalter 8 zwei an der Hülse 31 angeformte gegabelte Fortsätze 26 und 26a enthalten, die ebenfalls mit Befestigungsbohrungen 61a und 62a versehen sind.

Um eine Verdrehen der Hülse 10 auf den Scheiben 45 zu verhindern, weist diese an ihrem Rand wenigstens einen radial vorstehenden Ansatz auf, der in den Auslaufschlitz 5 ragt. Beim gezeigten Ausführungsbeispiel sind zwei Ansätze 65 und 66 vorgesehen, die hakenförmige Gestalt aufweisen, wobei die hierdurch entstehenden Hakenenden aufeinander zu weisen. In diese hakenförmigen Ansätze 65 und 66 greifen zwei im Querschnitt komplementär geformte hakenförmige Leisten 67 und 68 formschlüssig ein, die im Bereich des Auslaufschlitzes 5 an die Hülse 10 angeformt sind und sich parallel zur Längsachse der Wickelwelle 3 über die gesamte Länge der Hülse 10 erstrecken.

Im Ausführungsbeispiel sitzen die hakenförmigen Leisten 67 und 68 auf etwa radial wegstehenden Lippen 69 und 70, die am Auslaufschlitz 5 an die Hülse 10 einstückig angeformt sind und an die sich bei eingefahrenem Markisentuch 4 die Ausfallstange 6 dichtend anlegen kann.

Durch die Art der Orientierung der hakenförmigen Ansätze 65, 66 einerseits und der hakenförmigen Leisten 67, 68 andererseits wird eine formschlüssige Verriegelung zwischen der Hülse 10 und der Scheibe 45 erreicht, die einerseits ein Drehen der Hülse 10 auf der Scheibe 5 verhindert und außerdem einem Aufweiten der Hülse 10 längs des Auslaufschlitzes 5 wenigstens im Bereich der Scheiben 45 verhindert.

Durch entsprechende Ausrichtung der Befestigungsöffnung 52 auf der Scheibe 45 zu den hakenförmigen Ansätzen 65 und 66 kann erreicht werden, daß der Auslaufschlitz, ausgehend von einer ersten Einstellung, in der der Auslaufschlitz 5 vertikal nach unten zeigt, in Stufen von 15° bis zu'einem Winkel von 45° in beiden Seiten gegenüber der Vertikalen zur Seite gedreht werden kann.

Wenn bei dem Markisenkasten 3 zum endseitigen Verschließen der Hülse 10 die gezeigten Scheiben 45 verwendet werden, wird vorzugswei- . se der in der Wickelwelle 2 befindliche Antriebsmotor nicht, wie bei dem vorherigen Ausführungsbeispiel, unmittelbar an den Fortsatz 26 des Wandhalters 8 angeflanscht, sondern er liegt mit seinem Befestigungsflansch auf der nach innen weisenden Seite der Scheibe 45 an und ist mit der Scheibe 45, dem Ring 47 und dem Befestigungsflansch 48 verschraubt. Dies hat den Vorteil, daß die Montage unabhängig davon ist, ob es sich um eine Markise 1 mit Antriebsmotor 39 oder um solche Markisen handelt, die mit der angetriebenen Markise lediglich gekuppelt sind und keinen eigenen Antrieb enthalten.

## Patentansprüche

1. Markise mit einem einen Auslaufschlitz aufweisenden Markisenkasten, der endseitig Lager für eine in dem Markisenkasten gelagerte Wickelwelle aufweist, an der einenends ein anderenends mit einer Ausfallstange verbundenes und durch den Auslaufschlitz führendes Markisentuch befestigt ist, sowie mit Wandhaltern zum drehfesten Anbringen des Markisenkastens an der Wand od. dgl. eines Gebäudes, dadurch gekennzeichnet, daß der Markisenkasten (3) zumindest an einer Stirnseite einen in Längsrichtung der Wickelwelle (2) sich erstreckenden Ansatz (15, 47) mit einem darin befindlichen Lagerzapfen (21) und der zugehörige Wandhalter (8) zur Aufnahme dieses Ansatzes (15, 47) zumindest einen gegabelten und rechtwinklig zur Längsachse der Wickelwelle (2) sich erstreckenden Fortsatz (26) aufweist, in dessen so gebildetes, in radialer Richtung bezüglich der Wickelwelle (2) offenes Maul (25) der Ansatz (15, 47) eingefügt ist.

2. Markise nach Anspruch 1, dadurch gekennzeichnet, daß der Ansatz (15, 47) ring- bzw. rohrförmig ausgebildet ist und koaxial zur Längsachse der Wickelwelle (2) verläuft.

3. Markise nach Anspruch 1, dadurch gekennzeichnet, daß in dem Ansatz (15, 47) das Lager (18) für die Wickelwelle (2) angeordnet ist.

4. Markise nach Anspruch 3, dadurch gekennzeichnet, daß das Lager ein Rillenkugellager (18) ist.

5. Markise nach Anspruch 1, dadurch gekennzeichnet, daß der Ansatz (15) einen geradzahlig polygonalen Querschnitt aufweist, dessen Weite der Weite des Mauls (25) entspricht.

6. Markise nach Anspruch 3, dadurch gekennzeichnet, daß der Ansatz (15) eine etwa becherförmige Gestalt aufweist, dessen Boden (16) dem Markisenkasen (3) zugewandt ist und einen nach innen zurückspringenden Bereich (17) aufweist, in dem das Lager (18) angeordnet ist.

7. Markise nach Anspruch 1, dadurch gekennzeichnet, daß an dem offenen Ende des Mauls (25) ein durchgehender Bolzen (27) in den gegabelten Fortsatz (26) eingesetzt ist, durch den der in dem Maul (25) angeordnete Ansatz (15) gegen Herausgleiten aus dem Maul (25) gesichert ist.

8. Markise nach Anspruch 1, dadurch gekennzeichnet, daß die Rückseite des Mauls (25) an den polygonalen Querschnitt des Ansatzes (15) angepaßt ist.

9. Markise nach Anspruch 1, dadurch gekennzeichnet, daß der Ansatz (47) eine etwa ringförmige Gestalt aufweist und ihm an seinem dem Markisenkasten (3) abgewandten Ende ein sich rechtwinklig zu der Wickelwelle (2) erstreckender und über seinen Außenumfang hinausstehender Flansch (48) zugeordnet ist, der sich im montierten Zustand auf der dem Markisenkasten (3) abgewandten Seite des gegabelten Fortsatzes (26) des Wandhalters (8) befindet und mittels Befestigungselementen, vorzugsweise Schrauben (63, 64), an einer dem Flansch (48) benachbarten Anlagefläche des gegabelten Fortsatzes (26) des Wandhalters (8) starr befestigt ist.

10. Markise nach Anspruch 9, dadurch gekennzeichnet, daß der Flansch (48) unter Zwischenlage des Ansatzes (47) mittels Befestigungselementen, vorzugsweise Schrauben (49, 51), mit dem Markisenkasten (3) verbunden ist.

11. Markise nach Anspruch 9, dadurch gekennzeichnet, daß der Flansch (48) in mehreren Drehwinkelstellungen, bezogen auf die Wickelwelle (2), an dem Markisenkasten (3) befestigbar ist.

12. Markise nach den Ansprüchen 10 und 11, dadurch gekennzeichnet, daß der Markisenkasten (3) für die Befestigungselemente (49, 51) mehrere Befestigungsöffnungen (52) aufweist, die sich bezüglich der Wickelwelle (2) auf demselben Teilkreis diametral gegenüberliegen und paarweise gegeneinander um vorbestimmte Winkel versetzt sind.

13. Markise nach Anspruch 12, dadurch gekennzeichnet, daß der Flansch (48) für die Befestigungselemente (51, 49) mehrere Befestigungsöffnungen (53) aufweist, die sich bezüglich der Wickelwelle (2) auf demselben Teilkreis diametral gegenüberliegen und paarweise gegeneinander um vorbestimmte Winkel versetzt sind.

14. Markise nach den Ansprüchen 12 und 13, dadurch gekennzeichnet, daß die Winkel, um die die Befestigungsöffnungen (53) des Flansches (48) gegeneinander versetzt sind, kleiner vorzugsweise halb so groß sind wie die Winkel, um die die Befestigungsöffnungen (52) des Markisenkastens (3) gegeneinander versetzt sind.

15. Markise nach Anspruch 1, dadurch gekennzeichnet, daß der Markisenkasten (3) aus einer im wesentlichen zylindrischen Hülse (10) besteht, die an ihren Enden je ein Verschlußstück (9, 45) trägt und die einen den Auslaufschlitz (5) bildenden durchgehenden Längsschlitz enthält, und daß auf wenigstens einem der Verschlußstücke (9, 45) ein Ansatz (15, 47) befestigt ist.

16. Markise nach Anspruch 15, dadurch gekennzeichnet, daß zumindest eines der endseiti- ^{g}en Verschlußstücke (9, 45) relativ zu der z^{y}lindri- schen Hülse (10) verschiebbar und gegen Verdrehen gesichert ist.

17. Markise nach Anspruch 15, dadurch gekennzeichnet, daß beide Verschlußstücke (9) des Markisenkastens (3) eine becherartige Gestalt aufweisen und längsverschieblich mit der Hülse (10) verbunden sind, wobei die die Bechergestalt bildende Wandung der Mitte des Markisenkastens (3) zugewandt ist und jedes der becherartigen Verschlußstücke (9) in seiner Wandung (11) einen mit dem Längsschlitz der Hülse (10) fluchtenden Schlitz (12) enthält.

18. Markise nach Anspruch 17, dadurch gekennzeichnet, daß an den Längsschlitzen der Hülse (10) radial nach innen oder außen weisende Lippen (14) angeformt sind, die durch die den Wandungen (11) der Verschlußstücke (9) vorgesehenen Schlitze (12) radial nach innen oder außen führen und die Verdrehsicherung bilden.

19. Markise nach Anspruch 15, dadurch gekennzeichnet, daß die an den beiden Seiten des Markisenkastens (3) befindlichen Verschlußstücke (45) die Gestalt einer Scheibe aufweisen, die rechtwinklig zu der Wickelwelle (2) verlaufen und verschieblich sowie drehgesichert in die Hülse (10) eingesetzt sind.

20. Markise nach Anspruch 19, dadurch gekennzeichnet, daß die Scheiben (45) an ihrem Rand wenigstens einen radial abstehenden Ansatz (65, 66) tragen, der mit dem Längsschlitz der Hülse (10) die Verdrehsicherung für die Hülse (10) bildet.

21. Markise nach Anspruch 20, dadurch gekennzeichnet, daß die Ansätze (65, 66) hakenförmige Gestalt aufweisen und mit zwei im Querschnitt dazu komplementär hakenförmigen Leisten (67, 68) an dem Längsschlitz der Hülse (10) zusammenwirken und die Hülse (10) formschlüssig gegen Aufweiten sichern.

22. Markise nach Anspruch 19, dadurch gekennzeichnet, daß die Scheiben (45) einen vertieften mittleren Bereich (46) aufweisen und mit ihrem axial in Richtung parallel zu der Wickelwelle (2) versetzten Rand zur Mitte des Markisenkastens (3) zeigen.

23. Markise nach Anspruch 15, dadurch gekennzeichnet, daß die Hülse (10) aus Kunststoff besteht.

24. Markise nach Anspruch 1, dadurch gekennzeichnet, daß in die rohrförmige Wickelwelle (2) ein Antriebsmotor (39) eingesetzt ist, der an dem zugehörigen Wandteil (8) verankert ist, wobei das Verschlußstück (9, 45) drehfest mit dem Motorgehäuse verbunden ist.

25. Markise nach Anspruch 1, dadurch gekennzeichnet, daß der Wandhalter (8) einen weiteren, parallel im Abstand dazu verlaufenden gegabelten Fortsatz (26a) zur Aufnahme des Ansatzes (15, 47) einer benachbarten Markise (1) gleicher Art auf-. weist, wobei die Mäuler (25) in den Fortsätzen (26, 26a) miteinander fluchten.

## Claims

1; An awning having an awning box formed with an outlet slot having on the end side bearings for a winding shaft which is mounted in the awning box and to which at one end an awning cloth is attached which extends through the outlet slot and is connected at the other end to a drop-out rod, wall holders also being provided for the non-rotatable attachment of the awning box to the wall or the like of a building, characterized in that at least one end face the awning box (3) has an attachment (15, 47) extending in the longitudinal direction of the winding shaft (2) and containing a bearing pin (21), and to receive the attachment (15, 47) the associated wall holder (8) has at least one forked prolongation (26) which extends at right angles to the longitudinal axis of the winding shaft (2) and into whose mouth (25) thus formed, open in the radial direction in relation to the winding shaft (2), the attachment (15. 47) is inserted.

2. An awning according to Claim i, characterized in that tne attachment (15, 47) is constructed tubular or annular and extends coaxially with the longitudinal axis of the winding shaft (2).

3. An awning according to Claim 1, characterized in that the bearing (18) for the winding shaft (2) is disposed in the attachment (15, 47).

4. An awning according to Claim 3, characterized in that the bearing is a deep groove ball bearing (18).

5. An awning according to Claim 1, characterized in that the attachment (15) has an even- numbered polygonal cross-section whose width corresponds to the width of the mouth (25).

6. An awning according to Claim 3, characterized in that the attachment (15) has a substantially beaker-formed shaped whose base (16) is adjacent the awning box (3) and has an inwardly extending zone (17) in which the bearing (18) is disposed.

7. An awning according to Claim 1, characterized in that inserted in the forked prolongation (26) at the open end of the mouth (25) is a continuous pin (27) which secures the attachment (15) disposed in the mouth (25) against sliding out of the mouth (25).

8. An awning according to Claim 1, characterized in that the rear side of the mouth (25) is adapted to the polygonal cross-section of the attachment (15).

9. An awning according to Claim 1, characterized in that the attachment (47) has a substantially annular shape and associated with the_{'} attachment (47), at its end remote from the awning box (3), is a flange (48) which extends at right angles to the winding shaft (2), projects beyond the outer periphery of the attachment (47), is disposed in the mounted condition on that side of the forked prolongation (26) of the wall holder (8) which is remote from the awning box (3), and is rigidly attached by attaching elements, preferably screws (63, 64), to a bearing surface, adjacent the flange (48), of the forked prolongation (26) of the wall holder (8).

10. An awning according to Claim 9, characterized in that the flange (48) is connected, with interposition of the attachment (47), to the awning box (3) by attaching elements, preferably screws (49, 51).

11. An awning according to Claim 9, characterized in that the flange (48) can be attached to the awning box (3) in the number of positions of angular rotation referred to the winding shaft (2).

12. An awning according to Claims 10 and 11, characterized in that the awning box (3) has for the attaching elements (49, 51) a number of attaching openings (52) which are disposed diametrically opposite on the same pitch circle with reference to the winding shaft (2) and are offset in pairs in relation to one another by predetermined angles.

13. An awning according to Claim 12, characterized in that the flange (48) has for the attaching elements (51, 49) a number of attaching apertures (53) which are disposed diametrically opposite on the same pitch circle in relation to the winding shaft (2) and are offset in pairs In relation to one another by predetermined angles.

14. An awning according to Claim 12 and 13, characterized in that the angles by which the attaching apertures (53) of the flange (48) are offset in relation to one another are smaller, preferably half as large as the angles by which the attaching openings (52) of the awning box (3) are offset in relation to one another.

15. An awning according to Claim 1, characterized in that the awning box (3) comprises a substantially cylindrical sleeve (10) bearing a closure member (9, 45) at each of its ends and comprising a continuous longitudinal slot forming the discharge slot (5), an attachment (15, 47) being attached to at least one of the closure members (9, 45).

16. An awning according to Claim 15, characterized in that at least one of the end side closure members (9, 45) is slidable in relation to the cylindrical sleeve (10) and secured against rotation.

17. An awning according to Claim 15, characterized in that both closure members (9) of the awning box (3) have a beaker-like shape and are connected longitudinally slidably to the sleeve (10), the wall forming the beaker shape being adjacent the centre of the awning box (3) and either wall (11) of each of the beaker-like closure members (9) being formed with a slot (12) in alignment with the longitudinal slot in the sleeve (10).

18. An awning according to Claim 17, characterized in that formed on the longitudinal slots of the sleeve (10) are radially inwardly or outwardly pointing lips (14) which extend through the slots (12) provided in the walls (11) of the closure members (9) radially inwards or outwards and form the anti-rotation means.

19. An awning according to Claim 15, characterized in that the closure members (45) disposed on both sides of the awning box (3) have the shape of a disc extending at right angles to the winding shaft (2) and inserted slidably and secured against rotation in the sleeve (10).

20. An awning according to Claim 19, characterized in that the discs (45) bear at their edge at least one radially projecting attachment (65, 66) which cooperates with the longitudinal slot in the sleeve (10) to form the antirotation device for the sleeve (10).

21. An awning according to Claim 20, characterized in that the attachments (65, 66) have a hook-formed shape and cooperate with two hook-formed strips (67, 68) of complementary cross-section thereto on the longitudinal slot in the sleeve (10) and secure the sleeve (10) positively against opening-up.

22. An awning according to Claim 19, characterized in that the discs (45) have a sunken central zone (46) and point towards the centre of the awning box (3) by their edge offset axially in the direction parallel with the winding shaft (2).

23. An awning according to Claim 15, characterized in that the sleeve (10) is made of plastics.

24. An awning according to Claim 1, characterized in that inserted in the tubular winding shaft (2) is a drive motor (39) which is anchored to the associated wall portion (8), the closure member (9, 45) being connected non-rotatably to the motor casing.

25. An awning according to Claim 1, characterized in that the wall holder (8) has a further forked prolongation (26a), extending in parallel therewith at a distance therefrom, for receiving the attachment (15, 47) of an adjacent awning (1) of the same kind, the mouths (25) being in alignment with one another in the prolongations (26, 26a).

## Revendications

1. Store comprenant une boîte qui est munie d'une fente de sortie et présente à chaque extrémité un palier pour un arbre enrouleur monté dans la boîte, lequel arbre reçoit une extrémité d'une toile de store dont l'autre extrémité, une fois passée à travers la fente de sortie, est reliée à une barre de tension, ainsi que des fixations murales pour le montage anti-rotatoire de la boîte de store sur un mur ou similaire d'un bâtiment, caractérisé par le fait que la boîte de store (3) comporte au moins à une extrémité une embase (15, 47) qui s'étend dans le sens longitudinal de l'arbre enrouleur (2) et à l'intérieur de laquelle se trouve un tourillon (21) et que la fixation murale (8) associée comporte, pour recevoir cette embase (15, 47), au moins un prolongement (26) en forme de fourche s'étendant perpendiculairement à l'axe longitudinal de l'arbre enrouleur (2), l'embase (15, 47) étant insérée dans la fourche (25) ouverte dans le sens radial par rapport à l'arbre enrouleur (2).

2. Store suivant revendication 1, caractérisé par le fait que l'embase (15, 47) a une forme annulaire ou tubulaire et s'étend coaxialement à l'axe longitudinal de l'arbre enrouleur (2).

3. Store suivant revendication 1, caractérisé par le fait que le palier (18) de l'arbre enrouleur (2) se trouve dans l'embase (15, 47).

4. Store suivant revendication 3, caractérisé par le fait que le palier est un roulement à billes à gorge (18).

5. Store suivant revendication 1, caractérisé par le fait que l'embase (15) présente une section polygonale à nombre pair dont la largeur correspond à l'ouverture de la fourche (25).

6. Store suivant revendication 3, caractérisé par le fait que l'embase (15) a approximativement la forme d'un godet dont le fond (16) est dirigé vers la boîte de store (3) et présente une zone (17) en retrait vers l'intérieur dans laquelle est disposé le palier (18).

7. Store suivant revendication 1, caractérisé par le fait qu'à l'extrémité ouverte de la fourche (25), une vis traversante (27) est engagée dans le prolongement (26) pour empêcher l'embase (15) disposée dans la fourche (25) de glisser hors de la fourche (25).

8. Store suivant revendication 1, caractérisé par le fait que le fond de la fourche (25) est adapté à la section polygonale de l'embase (15).

9. Store suivant revendication 1, caractérisé par le fait que l'embase (47) a une forme approximativement annulaire et que lui est associée à son extrémité opposée à la boîte de store (3) une bride (48) perpendiculaire à l'arbre enrouleur (2) et dépassant la circonférence extérieure de la boîte, laquelle bride, une fois montée, se trouve sur la face, opposée à la boîte (3), du prolongement (26) en forme de fourche de la fixation murale (8) et est fixée rigidement à l'aide d'éléments de fixation, de préférence des vis (63, 64), sur une face d'appui, voisine de la bride (48), du prolongement (26) de la fixation murale (8).

10. Sto.re suivant revendication 9, caractérisé par le fait que la bride (48) est reliée à la boîte de store (3), en intercalant l'embase (47), à l'aide d'éléments de fixation, de préférence des vis (49, 51

11. Store suivant revendication 9, caractérisé par le fait que la bride (48) peut être fixée à la boîte de store (3) dans plusieurs positions angulaires par rapport à l'arbre enrouleur (2).

12. Store suivant les revendications 10 et 11, caractérisé par le fait que la boîte de store (3) présente pour les éléments de fixation (49, 51) plusieurs orifices de fixation (52) qui, par rapport à l'arbre enrouleur (2), se trouvent diamétralement opposés sur le même cercle et sont décalés par paires sous des angles prédéterminés.

13. Store suivant revendication 12, caractérisé par le fait que la bride (48) présente pour les éléments de fixation (51, 49) plusieurs orifices de fixation (53) qui, par rapport à l'arbre enrouleur (2), se trouvent diamétralement opposés sur le même cercle et sont décalés par paires sous des angles prédéterminés.

14. Store suivant les revendications 12 et 13, caractérisé par le fait que les angles de décalage des orifices de fixation (53) de la bride (48) sont plus petits, de préférence de moitié, que les angles de décalage des orifices de fixation de la boîte de store (3).

15. Store suivant revendication 1, caractérisé par le fait que la boîte de store (3) est formée d'un manchon (10) essentiellement cylindrique qui porte à chaque extrémité une pièce de fermeture (9, 45) et comporte sur toute sa longueur une fente longitudinale formant la fente de sortie et 'qu'une embase (15,47) est fixée sur au moins une des pièces de fermeture (9, 45).

16. Store suivant revendication 15, caractérisé par le fait qu'au moins une des pièces de fermeture (9, 45) est mobile en translation et immobilisée en rotation par rapport au manchon cylindrique (10).

17. Store suivant revendication 15, caractérisé par le fait que les deux pièces de fermeture (9) de la boîte de store (3) ont la forme d'un godet et sont reliées au manchon (10) avec possibilité de déplacement longitudinal, la paroi en forme de godet étant tournée vers le centre de la boîte de store (3), et chacune des pièces de fermeture en forme de godet (9) comportant dans sa paroi (11) une fente (12) alignée sur la fente longitudinale du manchon (10).

18. Store suivant revendication 17, caractérisé par le fait que les fentes longitudinales du manchon (10) présentent des lèvres (14) dirigées radialement vers l'intérieur ou vers l'extérieur qui passent radialement vers l'intérieur ou vers l'extérieur dans les fentes (12) prévues dans les parois (11) des pièces de fermeture (9) et assurent l'immobilisation en rotation.

19. Store suivant revendication 15, caractérisé par le fait que les pièces de fermeture (45) situées aux deux extrémités de la boîte de store (3) ont la forme de disques placés perpendiculairement à l'arbre d'enroulement (2) et insérés dans le manchon (10) en étant mobiles en translation, et immobilisés en rotation par rapport à ce dernier.

20. Store suivant revendication 19, caractérisé par le fait que les deux disques (45) comportent sur leur bord au moins une saillie (65, 66) dépassant radialement et formant avec la fente longitudinale du manchon (10) le système d'immobilisation en rotation du manchon (10).

21. Store suivant revendication 20, caractérisé par le fait que les saillies (65, 66) ont la forme de crochets et coopèrent avec deux rebords (67, 68) en forme de crochets et de section complémentaire sur la fente longitudinale du manchon (10) pour éviter par complémentarité des formes une déformation du manchon (10).

22. Store suivant revendication 19, caractérisé par le fait que les disques (45) présentent une zone centrale (46) en creux et montrent avec leur bord axialement décalé parallèlement à l'arbre enrouleur (2) vers le centre de la boîte de store (3).

23. Store suivant revendication 15, caractérisé par le fait que le manchon (10) est en matière plastique.

24. Store suivant revendication 1, caractérisé par le fait que dans l'arbre enrouleur tubulaire (2) est monté un moteur d'entraînement (39) qui est ancré sur la fixation murale (8) associée, la pièce de fermeture (9, 45) étant solidaire en rotation du carter du moteur.

25. Store suivant revendication 1, caractérisé par le fait que le support mural (8) présente un prolongement (26a) supplémentaire en forme de fourche s'étendant parallèlement à distance du premier et destiné à recevoir l'embase (15, 47) d'un store adjacent du même type, les fourches (25) des prolongements (26, 26a) étant alignées l'une sur l'autre.
